# EUROPÄISCHE PATENTSCHRIFT

(11) **EP 3 216 564 B1**
(45) Veröffentlichungstag und Bekanntmachung des Hinweises auf die Patenterteilung: **07.11.2018**
(21) Anmeldenummer: 17160422.6
(22) Anmeldetag: 10.03.2017
(51) Int. Cl.: B25B 5/10, E04G 21/32

(54) **BEFESTIGUNGSVORRICHTUNG**
ATTACHMENT DEVICE
DISPOSITIF DE FIXATION

(30) Priorität: 11.03.2016 DE 202016001606 U
(43) Veröffentlichungstag der Anmeldung: 13.09.2017
(73) Patentinhaber: Muyzers, Mark, 41849 Wassenberg (DE)
(72) Erfinder: Muyzers, Mark, 41849 Wassenberg (DE)
(74) Vertreter: Fabry, Bernd

(56) Entgegenhaltungen:
- US-A- 4 957 257
- US-A- 6 079 703
- US-A1- 2012 186 909
- US-A1- 2014 191 172

## Beschreibung

### GEBIET DER ERFINDUNG

Die Erfindung befindet sich auf dem Gebiet des Hoch- und Tiefbaus und betrifft eine neue Befestigungsvorrichtung für eine Sicherungspfostenaufnahme.

### STAND DER TECHNIK

Sowohl im Hoch- wie im Tiefbau bestehen gesetzliche Anforderungen, ab einer Fallhöhe von zwei Metern Schutzmaßnahmen zu treffen, die einen Sturz vermeiden. In der Praxis werden dazu auf dem Rohbaumauerwerk Sicherungspfosten befestigt, zwischen denen Bretter, Netze und dergleichen fest montiert oder eingehängt werden. Bei den Befestigungen handelt es sich vornehmlich um Hülsen, in die die Sicherungspfosten eingesetzt werden. Entsprechende Hülsen mit Halterungen werden dazu auf das Betonmauerwerk aufgedübelt. Dies ist von Nachteil, weil der Beton zunächst aushärten muss, da die Dübel sonst keinen ausreichenden Halt finden. Setzt man die Pfosten in Halterungen (so genannte "Sicherungspfostenaufnahmen") ein, die über keine ausreichende Stabilität verfügen, sind diese nicht belastbar und können unter der Last der eingehängten Absperrbretter ausbrechen und so gerade ein zusätzliches Sicherungsrisiko darstellen. Weitere Nachteile dieses Stands der Technik sind der mit der Dübeln verbundene Zeitaufwand und der Umstand, dass nach dem Entfernen der Sicherungen eine große Zahl von Dübellöcher zurückbleibt.

Aus dem Stand der Technik sind verschiedene Lösungen für ähnliche Probleme bekannt. So betrifft beispielsweise die DE 3523780 A1 (SCHNEIDER) aus dem Jahre 1985 eine Sicherung für Fensteröffnungen bei Montagearbeiten. Dabei handelt es sich um nichts anderes als zwei Schraubzwingen, die an den Mauern einer Fensteröffnung angebracht sind und am Kopfende Muffen aufweisen, zwischen denen ein Stab eingespannt werden kann, so dass an dem Fenster arbeitende Personen gegen ein Herausfallen gesichert sind.

Gegenstand der DE 20 2014 101 239 U1 (GRAF) aus 2014 ist eine Sicherungseinrichtung für den Grabenverbau. Dabei wird auf eine Verbauplatte eine Sicherungspfosten aufgesetzt, der mit Halterungen für Sicherungsplanken ausgestattet ist. Der Pfosten wird mit Hilfe einer Klemmbacke befestigt.

Aus der US 6,585,080 B2 (MURRAY) aus dem Jahre 2003 ist ein modulares Sicherungssystem im Bereich des Dachdeckens bekannt, welches wieder mit einer Schraubzwinge an einem Balken oder einer Mauer befestigt wird. Der Sicherungspfosten wird mit einem zweiten Modul seitlich angeflanscht.
US 2012/0186909 A1 offenbart eine Befestigungsvorrichtung gemäß dem Oberbegriff des Anspruchs 1.

Die Aufgabe der vorliegenden hat daher darin bestanden, für die oben geschilderten Nachteile Abhilfe zu schaffen und insbesondere Befestigungsvorrichtungen für Sicherungspfosten bzw. Sicherungspfostenaufnahmen zur Verfügung zu stellen, die einfach in der Montage und Demontage sind und die insbesondere sowohl für Beton eingesetzt werden können, der noch nicht völlig ausgehärtet ist, als auch schon vor dem Einbau des Betons auf die Schalung montiert werden können. Auf diese Weise könnten für viele Bauvorhaben die Kosten für Gerüstarbeiten ganz eingespart oder doch wenigstens erheblich verringert werden können.

### BESCHREIBUNG DER ERFINDUNG

Der Gegenstand der Erfindung betrifft eine Befestigungsvorrichtung, gemäß Anspruch 1, für eine Sicherungspfostenaufnahme, umfassend:
(i) ein L-förmiges Profil (1),
(ii) einen Riegel (2), welcher folgende Merkmale aufweist:
   (ii-a) eine erste Querbohrung (2A), deren Querschnitt dem Querschnitt des L-förmigen Profils (1) entspricht;
   (ii-b) eine zweite Querbohrung (2B) zur Aufnahme eines beweglichen Stempels (3), sowie
   (ii-c) auf der Stirnseite eine Aufnahmevorrichtung (4) für einen Sicherheitspfosten,
(iii) einen beweglichen Stempel (3) bestehend aus einer Führungsstange (3A), einer beweglich gelagerten Stellplatte (3B) an deren einen und einer Stellschraube (3C) an deren anderem Ende,
wobei
(a) der Riegel (2) mit seiner Querbohrung (2A) über den Schenkel des L-förmigen Profils (1) geführt wird, so dass ein U-Profil mit einem beweglichen Schenkel entsteht,
(b) die zweite Querbohrung (2B) als Schlitz ausgeprägt ist, innerhalb dem die Führungsstange (3A) beweglich angeordnet ist,
(c) der bewegliche Stempel (3) durch die zweite Querbohrung (2B) geführt wird, wobei die Stellplatte (3B) in Richtung des gegenüberliegenden Schenkels des L-förmigen Profils weist und sich die Stellschraube (3C) am anderen Ende der Führungsstange (3A) befindet und
(d) die Oberflächen von Profil und/oder Riegel ganz oder anteilig mit einem Kunststoff beschichtet oder einer Kunststoffumhüllung überzogen sind.

Die Vorrichtung gemäß Erfindung erweist sich dem Stand der Technik als überlegen, da sie in vielfältiger Weise unmittelbar im Hoch- und Tiefbau eingesetzt werden kann und es nicht erforderlich ist, dass der Beton ausgehärtet ist, um diese zu montieren. Die Vorrichtung ist leicht, transportabel und kann jederzeit ohne Mühe montiert und wieder abgebaut werden. Insbesondere sorgt der bewegliche Stempel dafür, dass sich die Vorrichtung perfekt den konkreten Gegebenheiten am Bau anpassen kann, da die Auflagefläche für die Stempelplatte frei gewählt werden kann und so der sicherste Befestigungspunkt ausgewählt werden kann. Die Beschichtung ermöglicht es, die Bauteile auch im Fall von noch nicht ausgehärtetem Beton einsetzen zu können, da die Vorrichtungen anschließend immer noch leicht entfernt werden können. Allein diese Maßnahme führt zu einer erheblichen Arbeitszeitverkürzung, da auf das Aushärten des Betons nicht mehr gewartet werden muss. **Abbildung 1** erläutert die Vorrichtung im Detail; die Pfeile weisen dabei in die Richtungen, in die die einzelnen Bestandteile beweglich oder verschiebbar sind.

### BESCHREIBUNG DER VORRICHTUNG

Die erfindungsgemäße Vorrichtung setzt sich aus einem L-förmigen Profil, einem Riegel und einer darin angeordneten Stellschraube zusammen, die in drei Weisen beweglich ist: der Riegel kann über einen Schenkel des L-Profils geschoben werden, der Stempel ist innerhalb des Riegels höhenverstellbar angeordnet und der Stempelteller kann über die Stellschraube horizontal bewegt werden.

Das L-förmige Profil ist vorzugsweise rechtwinklig und insbesondere quadratisch ausgeprägt und besitzt beispielsweise einen Querschnitt im Bereich von 5 x 5 bis 50 x 50 mm, insbesondere 10 x 10 bis 40 x 40 mm und besonders bevorzugt 25 x 25 bis 30 x 30 mm.

In der Regel weist das L-förmige Profil zwei Schenkel unterschiedlicher Länge und unterschiedlichen Querschnitts auf. Typisch ist beispielsweise, dass das L-förmige Profil (1) einen ersten Schenkel (1A) mit einem Querschnitt im Bereich von 35 x 35 bis 45 x 45 mm, vorzugsweise 40 x 40 mm und/oder einer Länge im Bereich von 300 bis 600 mm, vorzugsweise 400 bis 550 mm und einen zweiten Schenkel (1B) mit einem Querschnitt im Bereich von 5 x 35 bis 5 x 45 mm, vorzugsweise 5 x 40 bis 10 x 50 mm und/oder einer Länge von 100 bis 200 mm, vorzugsweise 120 bis 180 mm aufweist.

Der Riegel (2) besitzt in der Regel einen Querschnitt im Bereich von 35 x 35 bis 55 x 55 mm, vorzugsweise 40 x 40 bis 50 x 50 mm und/oder eine Länge von 150 bis 300 mm, vorzugsweise 180 bis 280 mm. Die erste Querbohrung (2A) des Riegels (2) muss dabei so beschaffen sein, dass dieser über den Schenkel des L-förmigen Profils (1) geschoben werden kann.

Sowohl L-Profil als auch Riegel können in regelmäßigen Abständen Bohrungen aufweisen, durch die Stifte geführt werden oder Noppen einrasten können, um die beiden Teile zu arretieren. Das gleiche kann auch für den Sicherungspfosten zutreffen, so dass dieser beim Einsetzen in den Riegel direkt mit befestigt wird.

Die erfindungsgemäße Vorrichtung zeichnet sich ferner dadurch aus, dass die zweite Querbohrung (2A) im Riegel (2) als Schlitz ausgeprägt ist, innerhalb dem die Führungsstange (3A) beweglich angeordnet ist. Auf diese Weise kann der Auflagepunkt für den Stempelteller, der beweglich gelagert ist und beispielsweise einen Kugelkopf darstellt, gezielt ausgewählt werden. Das kann wichtig werden, wenn die Auflagefläche Unebenheiten aufweist, die sich als Auflagepunkte gerade nicht eignen. Der Stempel selbst kann eine runde oder rechteckige Auflagefläche aufweisen, die einen Durchmesser von etwa 5 bis etwa 10 cm bzw. eine Fläche von etwa 5 x 5 bis etwa 8 x 8 cm besitzt.

Durch den Umstand, dass die erfindungsgemäße Vorrichtung eine U-Form mit einem beweglichen Schenkel darstellt, kann diese nahezu jeder Stärke des Betonteils bzw. der Schalvorrichtung angepasst werden, auf dem die Befestigungsvorrichtung angebracht werden soll.

Um ein reibungsloses Ablösen und Entfernen der Vorrichtung von den Betonteilen zu gewährleisten, sind die Oberflächen der Elemente ganz oder anteilig mit einem Kunststoff beschichtet. Hierbei kann es sich beispielsweise um Polyethylen, Polypropylen, Polyvinylchlorid, Teflon oder synthetischer/natürlicher Kautschuk ("Gummi"), insbesondere um Hart-PVC handeln. Es reicht, wenn die Beschichtung einen Durchmesser von etwa 0,1 bis etwa 5 mm und insbesondere etwa 0,5 bis 2 mm aufweist. Ebenfalls bevorzugt ist, dass die Beschichtung in einer Weise auf die Befestigungsvorrichtung aufgebracht ist, dass sie leicht wieder entfernt werden kann, beispielsweise in Form eines Überschuhs.

### GEWERBLICHE ANWENDBARKEIT

Mit der Erfindung wird auch ein Verfahren zur Befestigung eines Sicherungspfostens auf einem Rohbauelement offenbart, umfassend die folgenden Schritte:
(a) Bereitstellen einer Befestigungsvorrichtung nach den Ansprüchen 1 bis 8;
(b) Anbringen der Vorrichtung an einem Rohbauelement und
(c) Einsetzen des Sicherungspfostens in die dafür vorgesehene Aufnahmevorrichtung.

Ein letzter Gegenstand der Erfindung richtet sich auf die Verwendung der erfindungsgemäßen Befestigungsvorrichtung zur Aufnahme von Sicherungspfosten für den Hoch-und/oder Tiefbau, gemäß Anspruch 9.

## Patentansprüche

1. Befestigungsvorrichtung für eine Sicherungspfostenaufnahme, umfassend:
(i) ein L-förmiges Profil (1),
(ii) einen Riegel (2), welcher folgende Merkmale aufweist:
(ii-a) eine erste Querbohrung (2A), deren Querschnitt dem Querschnitt des L-förmigen Profils (1) entspricht;
(ii-b) eine zweite Querbohrung (2B) zur Aufnahme eines beweglichen Stempels (3), sowie
(ii-c) auf der Stirnseite eine Aufnahmevorrichtung (4) für einen Sicherheitspfosten,
**gekennzeichnet durch**
(iii) einen beweglichen Stempel (3) bestehend aus einer Führungsstange (3A), einer beweglich gelagerten Stellplatte (3B) an deren einen und einer Stellschraube (3C) an deren anderem Ende,
wobei
(a) der Riegel (2) mit seiner ersten Querbohrung (2A) über einen Schenkel des L-förmigen Profils (1) geführt wird, so dass ein U-Profil mit einem beweglichen Schenkel entsteht,
(b) die zweite Querbohrung (2B) als Schlitz ausgeprägt ist, innerhalb dem die Führungsstange (3A) beweglich angeordnet ist,
(c) der bewegliche Stempel (3) durch die zweite Querbohrung (2B) geführt wird, wobei die Stellplatte (3B) in Richtung des gegenüberliegenden Schenkels des L-förmigen Profils weist und sich die Stellschraube (3C) am anderen Ende der Führungsstange (3A) befindet und
(d) die Oberflächen von Profil und/oder Riegel ganz oder anteilig mit einem Kunststoff beschichtet oder einer Kunststoffumhüllung überzogen sind.

2. Vorrichtung nach Anspruch 1, **dadurch gekennzeichnet, dass** das L-förmige Profil einen Querschnitt im Bereich von 5 x 5 bis 50 x 50 mm aufweist.

3. Vorrichtung nach den Ansprüchen 1 und/oder 2, **dadurch gekennzeichnet, dass** das L-förmige Profil zwei Schenkel unterschiedlicher Länge und unterschiedlichen Querschnitts aufweist.

4. Vorrichtung nach mindestens einem der Ansprüche 1 bis 3, **dadurch gekennzeichnet, dass** das L-förmige Profil (1) einen ersten Schenkel (1A) mit einem Querschnitt im Bereich von 35 x 35 bis 45 x 45 mm und/oder einer Länge im Bereich von 300 bis 600 mm und einen zweiten Schenkel (1B) mit einem Querschnitt im Bereich von 5 x 35 bis 5 x 45 mm und/oder einer Länge von 100 bis 200 mm aufweist.

5. Vorrichtung nach mindestens einem der Ansprüche 1 bis 4, **dadurch gekennzeichnet, dass** der Riegel (2) einen Querschnitt im Bereich von 35 x 35 bis 55 x 55 mm und/oder einer Länge von 150 bis 300 mm aufweist.

6. Vorrichtung nach mindestens einem der Ansprüche 1 bis 5, **dadurch gekennzeichnet, dass** die erste Querbohrung (2A) des Riegels (2) so beschaffen ist, dass dieser über den Schenkel des L-förmigen Profils (1) geschoben werden kann.

7. Vorrichtung nach mindestens einem der Ansprüche 1 bis 6, **dadurch gekennzeichnet, dass** die Oberflächen von L-Profil und/oder Riegel ganz oder anteilig mit einem Kunststoff beschichtet (6) sind, der ausgewählt ist aus der Gruppe, die gebildet wird von Polyethylen, Polypropylen, Polyvinylchlorid, Teflon und synthetischem/natürlichem Kautschuk.

8. Vorrichtung nach Anspruch 7, **dadurch gekennzeichnet, dass** die Beschichtung ein Überschuh darstellt.

9. Verwendung der Befestigungsvorrichtung nach Anspruch 1 zur Aufnahme von Sicherungspfosten für den Hoch- und/oder Tiefbau.

## Claims

1. Fixing material for uptake of a safety support, encompassing:
(i) a L-shaped profile (1)
(ii) a waler (2) having the following features:
(ii-a) a first cross-boring (2A) having a diameter corresponding to the diameter of said L-shaped profile;
(ii-b) a second cross-boring (2B) for uptake of a moveable stamp (3), and
(ii-c) an uptake device (4) for said safety support on its front end,
**characterized by**
(iii) a moveable stamp (3) consisting of a guide bar (3A), a moveable mounted adjusting plate (3B) at one end and an adjusting screw (3B) at the other;
whereby
(a) said waler (2) with its first cross-boring (2A) is moved over one flank of said L-shaped profile (1) so that a U profile is formed having one moveable flank;
(b) said second cross-boring (2B) is formed as a slit, in which the guide bar(3A) is mounted moveable;
(c) said moveable stamp (3) is moved through said second cross boring (2B), whereby said adjusting plate (2B) is directed towards the opposite flank of said L-shaped profile and said adjusting screw (3C) is located at the other end of said guide bar; and
(d) the surfaces of said profile and/or waler are fully or in part coated by a polymer or a polymer cover.

2. Device according to Claim 1, **characterized in that** said L-shaped profile shows a diameter of from 5 x 5 to 50 x 50 mm.

3. Device according to Claims 1 and/or 2, **characterized in that** said L-shaped profile contains two flanks of different length and different diameter.

4. Device according to at least one of Claims 1 to 3, **characterized in that** said L-shaped profile (1) shows a first flank (1A) with a diameter ranging from 35 x 35 to 45 x 45 mm and/or a length ranging from 300 to 600 mm, and a second flank (1B) with a diameter ranging from 5 x 35 to 5 x 45 mm and/or a length ranging from 100 to 200 mm.

5. Device according to at least one of Claims 1 to 4, **characterized in that** said waler (2) shows a diameter ranging from 35 x 35 to 55 x 55 mm and/or a length of 150 to 300 mm.

6. Device according to at least one of Claims 1 to 5, **characterized in that** said first cross-boring (2A) of said waler (2) is capable of being moved over the flank of said L-shaped profile (1).

7. Device according to at least one of Claims 1 to 6, **characterized in that** the surfaces of said L-shaped profile or said waler are fully or in part coated by a polymer selected from the group consisting of polyethylene, polypropylene, polyvinylchloride, Teflon and/or synthetic or natural rubber.

8. Device according to at least of Claims 1 to 7, **characterized in that** said coating represents a cover.

9. Use of a fixing device according to Claim 1 for uptake of safety supports for civil engineering surface and/or underground engineering.

## Revendications

1. Dispositif de fixation pour un logement de poteau de protection, comprenant :
(i) un profilé en forme de L(1),
(ii) un verrou (2) qui présente les caractéristiques suivantes :
(ii-a) un premier alésage transversal (2A) dont la section transversale correspond à la section transversale du profilé en forme de L (1) ;
(ii-b) un deuxième alésage transversal (2B) pour recevoir un poinçon mobile (3), et
(ii-c) un dispositif de réception (4) du côté frontal pour un poteau de sécurité,
**caractérisé par**
(iii) un poinçon mobile (3) constitué d'une tige de guidage (3A), d'une plaque de réglage (3B) supportée de manière déplaçable à l'une de ses extrémités et d'une vis de réglage (3C) à son autre extrémité,
(a) le verrou (2) étant guidé avec son premier alésage transversal (2A) par-dessus une branche du profilé en forme de L (1), de telle sorte qu'un profilé en U produit avec une branche mobile soit produit,
(b) le deuxième alésage transversal (2B) étant défini sous forme de fente à l'intérieur de laquelle la tige de guidage (3A) est disposée de manière déplaçable,
(c) le poinçon mobile (3) étant guidé par le deuxième alésage transversal (2B), la plaque de réglage (3B) étant tournée dans la direction de la branche opposée du profilé en forme de L et la vis de réglage (3C) se trouvant à l'autre extrémité de la tige de guidage (3A) et
(d) les surfaces du profilé et/ou du verrou étant revêtues complètement ou en partie avec un plastique ou étant revêtues par une enveloppe en plastique.

2. Dispositif selon la revendication 1, **caractérisé en ce que** le profilé en forme de L présente une section transversale dans une plage de 5 x 5 à 50 x 50 mm.

3. Dispositif selon les revendications 1 et/ou 2, **caractérisé en ce que** le profilé en forme de L présente deux branches de longueurs différentes et de sections transversales différentes.

4. Dispositif selon au moins l'une quelconque des revendications 1 à 3, **caractérisé en ce que** le profilé en forme de L (1) présente une première branche (1A) avec une section transversale dans une plage de 35 x 35 à 45 x 45 mm et/ou une longueur dans la plage de 300 à 600 mm et une deuxième branche (1B) avec une section transversale dans une plage de 5 x 35 à 5 x 45 mm et/ou une longueur de 100 à 200 mm.

5. Dispositif selon au moins l'une quelconque des revendications 1 à 4, **caractérisé en ce que** le verrou (2) présente une section transversale dans la plage de 35 x 35 à 55 x 55 mm et/ou une longueur de 150 à 300 mm.

6. Dispositif selon au moins l'une quelconque des revendications 1 à 5, **caractérisé en ce que** le premier alésage transversal (2A) du verrou (2) est réalisé de telle sorte que celui-ci puisse être poussé par-dessus la branche du profilé en forme de L (1).

7. Dispositif selon au moins l'une quelconque des revendications 1 à 6, **caractérisé en ce que** les surfaces du profilé en L et/ou du verrou sont revêtues (6) complètement ou en partie avec un plastique, qui est choisi parmi le groupe formé du polyethylène, du polypropylène, du chlorure de polyvinyle, du téflon et du caoutchouc synthétique/naturel.

8. Dispositif selon la revendication 7, **caractérisé en ce que** le revêtement constitue un chausson.

9. Utilisation du dispositif de fixation selon la revendication 1, pour recevoir des poteaux de protection pour le bâtiment et/ou le génie civil.
